# EUROPÄISCHE PATENTSCHRIFT

(11) **EP 3 118 384 B1**
(45) Veröffentlichungstag und Bekanntmachung des Hinweises auf die Patenterteilung: **26.06.2019**
(21) Anmeldenummer: 16170010.9
(22) Anmeldetag: 17.05.2016
(51) Int. Cl.: E04B 7/04

(54) **DÄMMSCHALENVERBUND MIT ZWEI DÄMMSCHALEN UND RINGANKER MIT DEM DÄMMSCHALENVERBUND**
INSULATING SHELL COMPOSITE WITH TWO INSULATING SHELLS AND RING BEAM WITH THE INSULATING SHELL COMPOSITE
COMPOSITE D'ENVELOPPE ISOLANTE COMPRENANT DEUX ENVELOPPES ISOLANTES ET CHAINAGE COMPRENANT LE COMPOSITE D'ENVELOPPE ISOLANTE

(30) Priorität: 17.07.2015 DE 202015005018 U
(43) Veröffentlichungstag der Anmeldung: 18.01.2017
(73) Patentinhaber: Wöhrl Ziegelwerk-Deckensysteme GmbH, 85395 Wolfersdorf (DE)
(72) Erfinder: Maier, Michael, 87490 Haldenwang (DE)
(74) Vertreter: PATERIS Patentanwälte PartmbB

(56) Entgegenhaltungen:
- DE-A1- 2 544 149
- DE-A1- 3 414 388
- DE-A1- 4 235 879
- DE-A1-102011 088 446
- DE-U1- 20 211 286
- DE-U1-202004 011 164

## Beschreibung

Die Erfindung betriftt einen Dammschalenverbund mit zwei Dämmschalen und einen Ringanker mit dem Dämmschalonverbund.

Bei einem Gebäude, dessen Außenwand von einem Mauerwerk gebildet ist und das insbesondere ein Satteldach aufweist, ist das Mauerwerk oben mit einem Ringanker versehen. Das Satteldach liegt auf dem Ringanker auf, wobei das Mauerwerk via den Ringanker die vom Satteldach verursachten horizontalen Lasten aufnimmt. Außerdem bildet der Ringanker eine Bewehrungsumfassung in der Außenwand. Somit ist der Ringanker eine wichtige Komponente in der Gebäudestatik.

Herkömmlich wird der Ringanker mittels beidseitiger Abschalung oder der Verwendung von U-Schalen hergestellt. Die Schalungen gehen mit einem erheblichen Material und Zeitaufwand einher. Ferner sind die herkömmlichen Ringanker hinsichtlich der Wärmeisolierungseigenschaften nicht optimal, da sich häufig Kältebrücken einstellen. Außerdem bringen die U-Schalen den Nachteil mit sich, dass der Restquerschnitt für das Einlegen von Bewehrungen sehr eingeschränkt ist.

DE 34 13 388 A1 offenbart einen Dämmschalenverbund gemäß dem Oberbegriff des Anspruchs 1.

Aufgabe der Erfindung ist es, einen Dämmschalenverbund mit zwei Dämmschalen und einen Ringanker mit dem Dämmschalenverbund zu schaffen, wobei die Verarbeitung einfach, schnell und kostengünstig ist und eine gute Wärmeisolation des Mauerwerks erzielt isL.

Der erfindungsgemäße Dammschalenverbund weist zwei Dämmschalen für einen Ringanker eines Mauerwerks auf, die jeweils eine Dämmstoffplatte aufweisen, die zum Abdecken eines Betonkerns des Ringankers eingerichtet ist, wobei der Beton des Betonkerns an die Innenseite der Dämmstoffplatte angießbar ist und die Dämmstoffplatte an ihrer Innenseite mindestens eine Aussparung aufweist, die von einem Hohlraum mit einer Öffnung geformt ist, durch die der Hohlraum von außerhalb der Dämmstoffplatte für den flüssigen Beton beim Gießen des Betonkerns zugänglich ist, wobei der Hohlraum sich in Bezug zur Öffnung in der Dämmstoffplatte sich so erstreckt, dass zwischen dem Hohlraum und der Innenseite mindestens ein Vorsprung aus dem Dämmstoffplattenmaterial geformt ist, durch den in der Dämmstoffplatte eine Hinterschneidung ausgebildet ist, so dass die Dämmstoffplatte von dem im Hohlraum ausgehärteten Betonvorsprung des Betonkerns formschlüssig von diesem festlegbar ist, wobei eine der mindestens einen Aussparung eine Schwalbenschwanznut ist, so dass die Vorsprünge im Querschnitt senkrecht zur Dämmstoffplatte an ihrer der Öffnung zugewandten Seite einen Winkel kleiner als 90° haben, wodurch an der dem Hohlraum der Schwalbenschwanznut zugewandten Seite des Vorsprungs die Hinterschneidung ausgebildet ist, wobei die Dämmschalen parallel und im Abstand zueinander angeordnet sind, so dass die Innenseiten der Dämmstoffplatten einander zugewandt sind und die Erstreckung des Dämmschalenverbunds senkrecht zu den Dämmschalen der Stärke des Mauerwerks entspricht, wobei der von den Innenseiten der Dämmstoffplatten begrenzte Raum mit dem Beton befüllbar ist, so dass der von dem Beton gebildete Betonkern von den Dämmschalen flankiert ist, wobei der Dämmschalenverbund mindestens einen C-förmigen Bügel aufweist, der zwei Schenkel und einen Mittelabschnitt hat, der zwischen den Schenkeln angeordnet ist, wobei der eine Schenkel mit der einen der beiden Dämmschalen in Eingriff steht und der andere Schenkel mit der anderen der beiden Dammschalen in Eingriff steht sowie der Mittelabschnitt den von den Innenseiten (8) der Dämmstoffplatten begrenzten Raum überbrückt, so dass die Dämmschalen mit dem Bügel relativ zueinander festgelegt sind, wobei zum in Eingriff stehen der Schenkel mit den Dämmstoffplatten in diesen für jeden der Schenkel mindestens eine Eingriffnut angeordnet ist, dadurch gekennzeichnet, dass die jeweilige Dämmstoffplatte an ihrer der Innenseite abgewandten Seite eine Abdeckplatte aufweist, die an ihrer Innenseite Stege aufweist, die formschlüssig in entsprechend negativ zu den Stegen ausgebildeten Rechtecknuten in der jeweiligen Dämmstoffplatte formschlüssig eingreifen, wobei die Eingriffnuten zwischen den Schwalbenschwanznuten und den Rechtecknuten in den Dämmstoffplatten vorgesehen sind, wobei in den jeweiligen Dämmstoffplatten Fortführungen der Eingriffnuten für den Mittelabschnitt eingebracht sind, so dass die Bügel vollständig in den Dämmschalen versenkt sind.

Der erfindungsgemäße Ringanker weist den Dämmschalenverbund und den Betonkern auf, der von dem Beton gebildet ist, der in den von den Innenseiten der Dämmstoffplatten begrenzten Raum gegossen ist.

Sowohl die Dämmschale als auch der Dammschalenverbund sind werkseitig vorab herstellbar und somit auf einer Baustelle als einbaufertiges Produkt verfügbar. Dadurch sind die Verarbeitung der Dämmschale und des Dämmschalenverbunds sowie die Herstellung des Ringankers mit dem Dammschalenverbund einfach, schnell und kostengünstig. Es ist etwa wie bei herkömmlichen Losungen bei der Herstellung des Ringankers keine Schalung notwendig, wodurch aufwändiges Ein- und Ausschalen, die aufwändige Handhabung der Schalung wie Saubern und Transport der Schalung unterbleiben kann. Ferner ist die für das Mauerwerk nachteilige Fixierung durch Schnalanker nicht notwendig. Durch das Vorsehen der Dämmstoffplatten ist ein hoher Wärmeisolationsgrad durch die Dämmschale erreicht, wodurch etwaige Kältebrücken im Ringanker vermeidbar sind. Entsprechend der Wahl des Materials der Dämmstoffplatte können ihre Wärmeisolatiotiseigenschaften und Festigkeit festgelegt werden. Durch den hohen Wärmeisolationsgrad der Dämmstoffplatte bei entsprechender Materialwahl kann die Dämmstoffplatte dünner als herkömmliche Ziegelsteinelemente hergestellt sein, so dass der Dämmschalenverbund einen bis zu 30 % größeren Raum für die Betonkern als herkömmliche Ziegelsteinelemente aufweist.

Eine der mindestens einen Aussparung ist erfindungsgemäß eine Schwalbenschwanznut, so dass die Vorsprünge im Querschnitt senkrecht zur Dämmstoffplatte an ihrer der Öffnung abgewandten Seite einen Winkel kleiner als 90° haben, wodurch an der dem Hohlraum der Schwalbenschwanznut abgewandten Seite des Vorsprungs die Hinterschneidung ausgebildet ist. In diese Schwalbenschwanznut ist der flussige Beton gut und vollständig eindringbar, wobei beim ausgehärteten Betonvorsprung unerwünschte Hohlräume in der Schwalbenschwanznut unterbleiben. Durch die symmetrische Ausbildung des Querschnitts der Schwalbenschwanznut sind an ihr zwei Vorsprünge und somit zwei Hinterschneidungen ausgebildet, wodurch die formschlüssige Festlegung der Dämmstoffplatte am Betonkern stabil ist. Außerdem ist die Schwalbenschwanznut in der Dämmstoffplatte beispielsweise durch Fräsen einfach und kostengünstig herstellbar.

Das Dämmstoffplattenmaterial ist bevorzugt ein geschäumter Kunststoff. Der geschäumte Kunststoff ist besonders bevorzugt formstabiler, profilierter Kunststoff Neopor® WLG 032.

Die Dämmschale weist erfindungsgemäß eine Abdeckplatte auf, die an der der Innenseite der Dämmstoffplatte abgewandten Außenseite befestigt ist und diese im Wesentlichen abdeckt. Die Dämmstoffplatte ist bevorzugt aus Ziegelmaterial, so dass, wenn das Mauerwerk von Ziegelsteinen aufgebaut ist, die Oberflächencharakteristik des Mauerwerks mit dem Ringanker homogen ist. Dadurch bildet die Abdeckplatte zusammen mit dem Mauerwerk einen homogen Putzgrund, wodurch eine optische Wahrnehmbarkeit der Dämmschale am Putz vermieden ist. Dadurch, dass mittels der Dämmstoffplatte die Kaltebrücken unterbunden sind und somit die Wärmeisolationscharakteristik des Dämmschalenverbunds gleich oder zumindest ähnlich dem Mauerwerk ist, unterbleiben inhomogene Feuchtigkeitserscheinungen an der Putzoberfläche, etwa, dass sich Feuchtigkeit an den Putz am Dämmschalenverbund anlegt, wobei der Putz am Mauerwerk noch als trocken erscheint.

Der Dämmschalenverbund weist erfindungsgemäß mindestens einen C-förmigen Bügel auf, der zwei Schenkel und einen Mittelabschnitt hat, der zwischen den Schenkeln angeordnet ist, wobei der eine Schenkel mit der einen der beiden Dämmschalen in Eingriff steht und der andere Schenkel mit der anderen der beiden Dämmschalen in Eingriff steht sowie der MittelabschnitL den von den Innenseiten der Dämmstoffplatten begrenzenden Raum überubrückt, so dass die Dämmschalen mit dem Bügel relativ zueinander festgelegt sind. Durch das Vorsehen der Bügel sind die Dämmschalen stabil im Abstand zueinander gehalten, wodurch der Dammschalenverbund beim Verbauen einfach handhabbar ist. Der Mittelabschnitt der Bügel ist derart bemessen, dass die Außenseiten der Dämmschalen beim verbauten Dämmschalenverbund mit der Innenseite und/oder der Außenseite des Mauerwerks fluchten. Somit ist der Dammschalenverbund entsprechend der Wahl der Bügel mit dem jeweiligen Mittelabschnitt für Mauerwerksdicken in 300 mm, 365 mm, 425 mm und 490 mm werkseitig vormontierbar, so dass auf der Baustelle der Dammschalenverbund lediglich auf das für ihn bestimmte Mauerwerk gesetzt zu werden braucht.

Es ist erfindungsgemäß, dass in dem zum in Eingriff Stehen der Schenkel mit den Dämmstoffplatten in diesen für jeden der Schenkel mindestens eine Eingriffnut angeordnet ist. Hierbei ist es bevorzugt, dass in den Dämmstoffplatten jeweils die Anzahl der Eingriffnuten größer als die Anzahl der Bügel ist, so dass dLe Bügel wahlweise in die entsprechenden Eingriffnuten versetzbar sind. Dadurch können die Bügel auf der Baustelle entsprechend den vor Ort vorherrschenden Platzbedürfnissen in die entsprechend geeigneten Eingriffnuten gebracht werden. TsL etwa der Dämmschalenverbund giebelseitig an die Dachschräge durch Metallwegnahme anzupassen, können die Bügel aus diesem Bereich entfernt werden, so dass beim Bearbeiten des Dämmschalenverbunds lediglich Material der Dämmschale und gegebenenfalls der Abdeckplatte abzunehmen ist. Eine Kollision von beispielsweise einer Sage beim Wegnehmen des Materials vom Dammschalenverbund mit einem der Bügel ist hiermit unmöglich.

Ferner ist es bevorzugt, dass der Mittelabschnitt des mindestens einen Bügels am Rand des von den Innenseiten begrenzten Raums angeordnet ist und der Dämmschalenverbund mindestens einen Abstandshalter zum in Abstand halten von einer Armierung des Betonkerns von dem Mittelabschnitt hat, wobei der Abstandshalter mit dem Mittelabschnitt in Eingriff steht. Beim Verbauen des Dämmschalenverbunds wird dieser so auf das Mauerwerk gesetzt, dass die Mittelabschnitte der Bügel unten, d.h. mauerwerkseitig, angeordnet sind. Mittels der Abstandshalter ist ein Berührkontakt der Armierung mit den Mittelabschnitten der Bügel unterbunden, wodurch die durch die Kontaktierung sich einstellende Korrosionsneigung der Armierung verhindert ist. Ferner stehen die Abstandshalter mit den Mittelabschnitten der Bügel in Eingriff, so dass ihre Position in Richtung entlang des Mauerwerks festgelegt ist. Dadurch ist ein etwaiges Verschieben der Abstandshalter beim Eingießen von flüssigem Beton in den Innenraum des Dämmschalenverbunds unterbunden.

Es ist ebenfalls denkbar, dass der Ringanker eine Säule eines Mauerwerks ist. Die Säule ist bevorzugt vertikal angeordnet. Für den Ringanker als die Säule treffen sämtliche vorgenannten Merkmale zu.

Im Folgenden wird die Erfindung anhand der beigefügten schematischen Zeichnungen erläutert. Es zeigen:
Figur 1 einen Querschnitt durch ein Mauerwerk mit einer bevorzugten Ausführungsform des erfindungsgemäßen Ringankers,
Figur 2 eine Seitenansicht des Dämmschalenverbunds aus Figur 1,
Figur 3 eine Draufsicht des Dämmschalenverbunds aus Figur 1 und
Figur 4 eine Explosionszeichnung des Dämmschalenverbunds aus Figur 1.

Wie es aus den Figuren ersichtlich ist, weist ein Ringanker 1 einen Dämmschalenverbund 2 auf. Der Dämmschalenverbund 2 ist auf einem Mauerwerk 3 angebaut, wobei zwischen dem Mauerwerk 3 und dem Dämmschalenverbund 2 eine Zementfuge 4 vorgesehen ist.

Der Dämmschalenverbund 2 weise eine innere Dämmschale 5 und eine äußere Dämmschale 6 auf, wobei die innere Dämmschale 5 mit der Mauerwerksinnenseite fluchtet und die äußere Dämmschale 6 mit der äußeren Mauerwerksseite fluchtet. Jede der Dämmschalen 5, 6 weist eine Dämmstoffplatte 7 auf, die aus einem formstabilen profilierten Kunststoff Neopor® WLG 032 hergestellt ist. Die Dämmstoffplatten 7 sind vertikal stehend auf dem Mauerwerk 3 im Abstand zueinander angeordnet, wobei diejenigen Seiten der Dämmstoffplatten 7, die der jeweilig anderen Dämmstoffplatte 6, 5 zugeordnet sind, die Innenseiten 8 sind. An ihrer der Innenseite 8 abgewandten Seite der Dämmstoffplatte 7 weist die Dämmstoffplatte 7 eine Abdeckplatte 9 auf.

Das Mauerwerk 3 ist von Ziegelsteinen gebildet, wobei die Abdeckplatte 9 aus demselben oder einem hinsichtlich der haptischen Eigenschaften ähnlichen Material wie das Mauerwerk 3 hergestellt ist. Es ist denkbar, dass an der Außenseite der Abdeckplatte 9 Rillen für die bessere Haftvermittlung von Putz vorgesehen sind. An ihrer Innenseite weist die Abdeckplatte 9 Stege 10 auf, die formschlüssig in entsprechend negativ zu den Stegen 10 ausgebildeten Rechtecknuten 11 in der Dämmstoffplatte 7 formschlüssig eingreifen.

An der Innenseite 8 der Dämmstoffplatten 7 sind Schwalbenschwanznuten 12 vorgesehen, wobei die Schwalbenschwanznuten 12 horizontal verlaufen und die eine Schwalbenchchwanznut 12 über der anderen angeordnet ist. Die SchwaLbenschwanznut 12 ist eine Aussparung an der Innenseite 8 der Dämmstoffplatte 7, wobei die Schwalbenschwanznut 12 einen trapezförmigen Hohlraum 14 aufweist, der durch eine Öffnung 13 von außerhalb zugänglich ist. Aufgrund der Trapezform des Hohlraums 14 sind in der Dämmstoffplatte 7 zwei einander sich zugewandte Vorsprünge 15 ausgebildet, zwischen denen die Öffnung 13 angesiedelt ist. An denen der Innenseite 8 abgewandten Seite der Vorsprünge 15 isL jeweils eine Hinterschneidung 16 der Schwalbenschwanznut 12 ausgebildet.

Der Raum zwischen der inneren Dämmschale 5 und der äußeren Dämmschale 6 ist mit Beton verfüllt, wodurch ein Betonkern 17 ausgebildet ist, in dem eine Armierung 18 angebracht ist. Beim Gießen des Betonkerns 17 wird flüssiger Beton zwischen die innere Dämmschale 5 und die äußere Dämmschale 6 gegossen, wobei der flussige Beton durch die Öffnung 13 in den Hohlraum 14 eindringt. Die Öffnung 13, der Hohlraum 14 und die Form der Vorsprünge 15 sind derart dimensioniert, dass der flüssige Beton den Hohlraum 14 vollständig ausfüllt. Es ist denkbar durch Rütteln und/oder Rühren des flüssigen Betons das Eindringen desselben in den Hohlraum 14 zu erleichtern. Nach dem Aushärten des Betons bildet sich der Betonkern 17 aus, der in den Hohlraum 14 sich erstreckend einen Betonvorsprung 19 aufweist. Der Betonvorsprung 19 hat die Negativform des Hohlraums 14, wodurch durch die Hinterschneidungen 16 eine formschlüssige Anbindung der Dämmstoffplatte 7 an den Betonkern 17 ausgebildet ist.

Der Dämmschalenverbund 2 weist drei Bügel 20 auf, die in gleichen Abständen zueinander angeordnet sind. Jeder der Bügel 20 hat eine C-Form und weist einen ersten Schenkel 23, einen zweiten Schenkel 24 und zwischen den Schenkeln 23, 24 einen Mittelabschnitt auf. Jeder der Bügel 20 ist aus einem Flachband hergestellt, wobei das Flachband parallel zur Krümmungsachse der Bügel 20 dünner ist als senkrecht zur Krümmungsachse. Zwischen den Schwalbenschwanznuten 12 und den Rechtecknuten 11 sind in den Dämmstoffplatten 7 Eingriffnuten 21, 22 vorgesehen, wobei der erste Schenkel 23 in die Eingriffnut der inneren Dämmschale 5 und der zweite Schenkel 24 in die Eingriffnut der äußeren Dämmschale 6 eingreift. Für den Mittelabschnitt 25 sind in den Dämmplatten 5, 6 Fortführungen der Eingriffnuten 21, 22 eingebracht, so dass die Bügel 20 vollständig in den Dämmschalen 5, 6 versenkt sind.

Werkseitig ist der Dämmschalenverbund 2 vormontiert, wobei die innere Dämmschale 5 und die äußere Dämmschale 6 von den Bügeln 20 zueinander fixiert auf eine Baustelle geliefert werden. Auf dem Mauerwerk 3 wird die Zementfuge 4 ausgebildet, wobei der Dammschalenverbund 2 auf das Mauerwerk so gesetzt wird, dass die Mittelabschnitte 25 unten unmittelbar an der Zementfuge 4 angesiedelt sind. Die MittelabschnitLe 25 sind in ihrer Lange derart gewählt, dass die Abdeckplatten 9 der Dämmschalen 5, 6 jeweils mit dem Mauerwerk 3 fluchten. Über die Mittelabschnitte 25 werden Abstandshalter 26 gesetzt. Die Abstandshalter 26 sind C-förmig mit Abstandsfüße 27 ausgebildet, so dass die Abstandshalter 26 mit ihren Abstandsfüßen 27 auf der Zementfuge 4 stehen und die MiLtelabschnitte 25 von den Abstandshaltern 26 überbrückt weiden. Sodann wird die Armierung 18 aut die Abstandshalter 26 gelegt. Im Folgenden wird flüssiger Beton zwischen die Dämmschalen 5, 6 gegossen, wobei das Eindringen des flüssigen Betons in die Schwalbenschwanznuten 12 durch beispielsweise Rütteln beschleunigt werden kann. Nachdem der Beton ausgehärtet ist, ist der Ringanker 1 fertiggestellt.

Denkbar ist, dass vor dem Eingießen des Betons die Dämmschalen 5, 6 zugeschnitten werden müssen, beispielsweise im Bereich des Giebels eines Bauwerks zur Anpassung des Dämmschalenverbunds 2 an eine Dachschräge 28. Das Abtragen des Materials der Dämmstoffplatten 7 und der Abdeckplatten 9 kann beispielsweise mit Hilfe einer Sage vorgenommen werden. Damit beim Sagen eine Kollision der Sage mit einem der Bügel 20 unterbunden ist, ist die Anzahl der Eingriffnuten 21, 22 höher als die Anzahl der Bügel 20. Gemäß der bevorzugten Ausführungsform ist jeweils zwischen zwei benachbarten Bügeln 20 eine weitere Eingriffnut vorgesehen. So ist für den in Figur 3 am weitesten links angeordneten Bügel 20 neben der erstem Eingriffnut 21, in die der Bügel 20 eingesetzt ist, eine zweite Eingriffnut 22 vorgesehen. Beim Herstellen des Ringankers 1 soll entsprechend dem Bauvorhaben Material vom Dämmschalenverbund 2 entlang der in Figur 2 gezeigten Linie 28 Material für die Dachschräge durch Sagen abgetragen werden. Gemäß einem Standard ist der Dammschalenverbund 2 derart auf der Baustelle angeliefert worden, dass in der ersten Eingriffnut 21 einer der Bügel 20 steckt, wohingegen die zweite Eingriffnut 22 keinen der Bügel 20 beinhaltet. Dadurch, dass die Linie 28 in Figur 2 die erste Eingriffnut 21 kreuzt, wird beim Dämmschalenverbund 2 der Bügel 20 aus der ersten Eingriffnut 21 genommen und stattdessen in die zweite Eingriffnut 22 gesteckt. Dadurch ist dennoch die Stabilität des Dämmschalenverbunds 20 mit den drei Bügeln 20 erreicht, wobei beim Sägen entlang der Linie 28 in Figur 2 etwa eine Kollision mit einem der Bügel 20 unterbunden ist.

### Bezugszeichenliste

- 1: Ringanker
- 2: Dammschalenverbund
- 3: Mauerwerk
- 4: Zomentfuge
- 5: innere Dämmschale
- 6: äußere Dammschale
- 7: Dämmstottplatte
- 8: Innenseite
- 9: Abdeckplatte
- 10: Steg
- 11: Rechtecknut
- 12: Schwalbenschwanznut
- 13: Öffnung
- 14: Hohlraum
- 15: Vorsprung
- 16: Hinterschneidung
- 17: Betonkern
- 18: Armierung
- 19: Betonvonsprung
- 20: Bügel
- 21: erste Eingriffnut
- 22: zweite Eingriffnut
- 23: erster Schenkel
- 24: zweiter Schenkel
- 25: Mittelabschnitt
- 26: Abstandshalter
- 27: Abstandshalterfuß
- 28: Dachschräge

## Patentansprüche

1. Dämmschalenverbund mit zwei Dämmschalen für einen Ringanker (1) eines Mauerwerks (3), die jeweils eine Dämmstoffplatte (7) aufweisen, die zum Abdecken eines Betonkerns (17) des Ringankers (1) eingerichtet ist, wobei der Beton des Betonkerns (17) an die Innenseite (8) der Dämmstoffplatte (7) angießbar ist und die Dämmstoffplatte (7) an ihrer Innenseite (8) mindestens eine Aussparung (12) aufweist, die von einem Hohlraum (14) mit einer Öffnung (13) geformt ist, durch die der Hohlraum (14) von außerhalb der Dämmstoffplatte (7) für den flüssigen Beton beim Gießen des Betonkerns (17) zugänglich ist, wobei der Hohlraum (14) sich in Bezug zur Öffnung (13) in der Dämmstoffplatte (7) sich so erstreckt, dass zwischen dem Hohlraum (14) und der Innenseite (8) mindestens ein Vorsprung (15) aus dem Dämmstoffplattenmaterial geformt ist, durch den in der Dämmstoffplatte (7) eine Hinterschneidung (16) ausgebildet ist, so dass die Dämmstoffplatte (7) von dem im Hohlraum (14) ausgehärteten Betonvorsprung (19) des Betonkerns (17) formschlüssig von diesem festlegbar ist, wobei eine der mindestens einen Aussparung eine Schwalbenschwanznut (12) ist, so dass die Vorsprünge (15) im Querschnitt senkrecht zur Dämmstoffplatte (7) an ihrer der Öffnung (13) zugewandten Seite einen Winkel kleiner als 90° haben, wodurch an der dem Hohlraum (14) der Schwalbenschwanznut (12) zugewandten Seite des Vorsprungs (15) die Hinterschneidung (16) ausgebildet ist, wobei die Dämmschalen (5, 6) parallel und im Abstand zueinander angeordnet sind, so dass die Innenseiten (8) der Dämmstoffplatten (7) einander zugewandt sind und die Erstreckung des Dämmschalenverbunds (2) senkrecht zu den Dämmschalen (5, 6) der Stärke des Mauerwerks (3) entspricht, wobei der von den Innenseiten (8) der Dämmstoffplatten (7) begrenzte Raum mit dem Beton befüllbar ist, so dass der von dem Beton gebildete Betonkern (17) von den Dämmschalen (5, 6) flankiert ist, wobei der Dämmschalenverbund (2) mindestens einen C-förmigen Bügel (20) aufweist, der zwei Schenkel (23, 24) und einen Mittelabschnitt (25) hat, der zwischen den Schenkeln (23, 24) angeordnet ist, wobei der eine Schenkel (23) mit der einen der beiden Dämmschalen (5) in Eingriff steht und der andere Schenkel (24) mit der anderen der beiden Dämmschalen (6) in Eingriff steht sowie der Mittelabschnitt (25) den von den Innenseiten (8) der Dämmstoffplatten (7) begrenzten Raum überbrückt, so dass die Dämmschalen (5, 6) mit dem Bügel (20) relativ zueinander festgelegt sind, wobei zum in Eingriff stehen der Schenkel (23, 24) mit den Dämmstoffplatten (7) in diesen für jeden der Schenkel (23, 24) mindestens eine Eingriffnut (21, 22) angeordnet ist, **dadurch gekennzeichnet, dass** die jeweilige Dämmstoffplatte (7) an ihrer der Innenseite (8) abgewandten Seite eine Abdeckplatte (9) aufweist, die an ihrer Innenseite Stege (10) aufweist, die formschlüssig in entsprechend negativ zu den Stegen (10) ausgebildeten Rechtecknuten (11) in der jeweiligen Dämmstoffplatte (7) formschlüssig eingreifen, wobei die Eingriffnuten (21, 22) zwischen den Schwalbenschwanznuten (12) und den Rechtecknuten (11) in den Dämmstoffplatten (7) vorgesehen sind, wobei in den jeweiligen Dämmstoffplatten (7) Fortführungen der Eingriffnuten (21, 22) für den Mittelabschnitt (25) eingebracht sind, so dass die Bügel (20) vollständig in den Dämmschalen (5, 6) versenkt sind.

2. Dämmschalenverbund gemäß Anspruch 1, wobei das Dämmstoffplattenmaterial ein geschäumter Kunststoff ist.

3. Dämmschalenverbund gemäß einem der Ansprüche 1 bis 2, wobei die Abdeckplatte (9) an der der Innenseite (8) der Dämmstoffplatte (7) abgewandten Außenseite befestigt ist und diese im Wesentlichen abdeckt.

4. Dämmschalenverbund gemäß einem der Ansprüche 1 bis 3, wobei in den Dämmstoffplatten (7) jeweils die Anzahl der Eingriffnuten (21, 22) größer als die Anzahl der Bügel (20) ist, so dass die Bügel (20) wahlweise in die entsprechenden Eingriffnuten (21, 22) versetzbar sind.

5. Dämmschalenverbund gemäß einem der Ansprüche 1 bis 4, wobei der Mittelabschnitt (25) des mindestens einen Bügels (20) am Rand des von den Innenseiten (8) begrenzten Raums angeordnet ist und der Dämmschalenverbund (2) mindestens einen Abstandshalter (26) zum im Abstand Halten von einer Armierung (18) des Betonkerns (17) von dem Mittelabschnitt (25) hat, wobei der Abstandshalter (26) mit dem Mittelabschnitt (25) in Eingriff steht.

6. Ringanker mit einem Dämmschalenverbund (2) gemäß einem der Ansprüche 1 bis 4 und dem Betonkern (17), der von dem Beton gebildet ist, der in den von den Innenseiten (8) der Dämmstoffplatten (7) begrenzten Raum gegossen ist.

## Claims

1. Insulating shell composite with two insulating shells for a ring beam (1) of a masonry (3), each having an insulating board (7), which is arranged to cover a concrete core (17) of the ring beam (1), wherein the concrete of the concrete core (17) being cast-to onto the inner side (8) of the insulating board (7), and the insulating board (7) having on its inner side (8) at least one recess (12) which is formed by a cavity (14) with an opening (13), through which the cavity (14) is accessible from outside the insulating board (7) for the liquid concrete when casting the concrete core (17), wherein the cavity (14) extends with respect to the opening (13) in the insulating board (7), such that at least one projection (15) is formed by the insulating board material between the cavity (14) and the inner side (8), through which projection an undercut (16) is formed in the insulating board (7), so that the insulating board (7) can be fixed in a form-fitting manner by the concrete projection (19) of the concrete core (17), which concrete projection (19) has hardened in the cavity (14), wherein one of the at least one recess is a dovetail groove (12), so that the projections (15) have an angle of less than 90° in cross-section perpendicular to the insulating board (7) on their side facing the opening (13), whereby the undercut (16) is formed on the side of the projection (15) facing the cavity (14) of the dovetail groove (12), wherein the insulating shells (5, 6) being arranged parallel and at a distance from one another, so that the inner sides (8) of the insulating boards (7) face one another and the extension of the insulating shell composite (2) perpendicular to the insulating shells (5; 6) corresponds to the thickness of the masonry (3), wherein the space defined by the inner sides (8) of the insulating boards (7) being fillable with the concrete, so that the concrete core (17) formed by the concrete is flanked by the insulating shells (5, 6), wherein the insulating shell composite (2) comprises at least one C-shaped frame (20) which has two limbs (23, 24) and a middle section (25) which is arranged between the limbs (23, 24), wherein one limb (23) is engaged with one of the two insulating shells (5) and the other limb (24) is engaged with the other of the two insulating shells (6), and the middle section (25) bridges the space defined by the inner sides (8) of the insulating boards (7), so that the insulating shells (5, 6) are fixed relative to one another by the frame (20), wherein for the limbs (23, 24) being in engagement with the insulating boards (7), at least one engagement groove (21, 22) is arranged in the insulating boards (7) for each of the limbs (23, 24), **characterized in that** the respective insulating board (7) has a cover plate (9) on its side facing away from the inner side (8), the cover plate (9) has bars (10) on its inner side which engage in a form-fitting manner in rectangular grooves (11) formed in a correspondingly negative manner with respect to the bars (10) in the respective insulating board (7), wherein the engagement grooves (21, 22) are provided between the dovetail grooves (12) and the rectangular grooves (11) in the insulating boards (7), wherein extensions of the engagement grooves (21, 22) for the middle section (25) are introduced into the respective insulating boards (7), so that the frames (20) are completely recessed in the insulating shells (5, 6).

2. Insulating shell composite according to claim 1, wherein the insulating board material is a foamed plastic.

3. Insulating shell composite according to one of claims 1 to 2, wherein the cover plate (9) is arranged at the outer side facing away from the inner side (8) of the insulating board (7) and substantially covers the outer side.

4. Insulating shell composite according to one of claims 1 to 3, wherein in each of the insulating boards (7) the number of engagement grooves (21, 22) is greater than the number of frames (20), so that the frames (20) can optionally be positioned into the corresponding engagement grooves (21, 22).

5. Insulating shell composite according to one of claims 1 to 4, wherein the middle section (25) of the at least one frame (20) is arranged at the edge of the space defined by the inner sides (8) and the insulating shell composite (2) has at least one spacer (26) for holding a reinforcement (18) of the concrete core (17) at a distance from the middle section (25), wherein the spacer (26) engages the middle section (25).

6. Ring beam having an insulating shell composite (2) according to one of claims 1 to 4 and the concrete core (17) formed by the concrete cast into the space defined by the inner sides (8) of the insulating boards (7).

## Revendications

1. Assemblage de coques isolantes avec deux coques isolantes pour une armature en anneau (1) d'une maçonnerie (3), qui comportent chacune une plaque isolante (7), qui est prévue pour couvrir un noyau de béton (17) de l'armature en anneau (1), dans lequel le béton du noyau de béton (17) peut être coulé au niveau du côté intérieur (8) de la plaque isolante (7) et la plaque isolante (7) comporte au niveau de son côté intérieur (8) au moins un évidement (12) qui est formé par un espace creux (14) avec une ouverture (13) par laquelle l'espace creux (14) est accessible de l'extérieur de la plaque isolante (7) pour le béton fluide lors du coulage du noyau de béton (17), dans lequel l'espace creux (14) s'étend de telle façon par rapport à l'ouverture (13) dans la plaque isolante (7) que se forme entre l'espace creux (14) et le côté intérieur (8) au moins une partie en saillie (15) à partir du matériau de plaque isolante par laquelle une contre-dépouille (16) est réalisé dans la plaque isolante (7), de telle sorte que la plaque isolante (7) peut être fixée par concordance de forme par la partie en saillie en béton (19), durcie dans l'espace creux (14), du noyau de béton (17), dans lequel au moins un des évidements est une rainure en queue-d'aronde (12) de telle sorte que les parties en saillie (15) présentent un angle inférieur à 90° en section transversale perpendiculairement à la plaque isolante (7) au niveau de leur côté proche de l'ouverture (13), ce qui fait que la contre-dépouille (16) est réalisée au niveau du côté faisant face à l'espace creux (14) de la rainure en queue-d'aronde (12), de la partie en saillie (15), dans lequel les coques isolantes (5, 6) sont agencées parallèles et à distance les unes des autres de telle sorte que les côtés intérieurs (8) des plaques isolantes (7) se font face les uns les autres et la dimension de l'assemblage de coques isolantes (2) perpendiculairement aux coques isolantes (5, 6) correspond à l'épaisseur de la maçonnerie (3), dans lequel l'espace délimité par les côtés intérieurs (8) des plaques isolantes (7) peut être rempli avec le béton de telle sorte que le noyau de béton (17) formé par le béton est flanqué des coques isolantes (5, 6), dans lequel l'assemblage de coques isolantes (2) comporte au moins un étrier (20) en forme de C qui a deux branches (23, 24) et une partie médiane (25) qui est agencée entre les branches (23, 24), dans lequel l'une des branches (23) est en prise avec l'une des deux coques isolantes (5) et l'autre branche (24) est en prise avec l'autre des deux coques isolantes (6) et la partie médiane (25) passe par-dessus l'espace délimité par les côtés intérieurs (8) des plaques isolantes (7) de telle sorte que les coques isolantes (5, 6) sont fixées l'une par rapport à l'autre avec l'étrier (20), dans lequel, pour mettre en prise les branches (23, 24) avec les plaques isolantes (7), au moins une rainure de mise en prise (21, 22) est agencée dans lesdites plaques isolantes pour chacune des branches (23, 24), **caractérisé en ce que** la plaque isolante (7) respective comporte au niveau de son côté opposé au côté intérieur (8) une plaque de couverture (9) qui comporte au niveau de son côté intérieur des traverses (10) qui viennent en prise par concordance de forme dans des rainures rectangulaires (11), réalisées de manière correspondante en négatif par rapport aux traverses (10), dans la plaque isolante (7) respective, dans lequel les rainures de mise en prise (21, 22) sont prévues entre les rainures en queue-d'aronde (12) et les rainures rectangulaires (11) dans les plaques isolantes (7), dans lequel des prolongements des rainures de prise (21, 22) sont fabriqués dans les plaques isolantes (7) respectives pour la partie médiane (25) de telle sorte que les étriers (20) sont complètement noyés dans les coques isolantes (5, 6).

2. Assemblage de coques isolantes selon la revendication 1, dans lequel le matériau de plaque isolante est une mousse plastique.

3. Assemblage de coques isolantes selon l'une quelconque des revendications 1 à 2, dans lequel la plaque de couverture (9) est fixée au côté extérieur opposé au côté intérieur (8) de la plaque isolante (7) et recouvre globalement celui-ci.

4. Assemblage de coques isolantes selon l'une quelconque des revendications 1 à 3, dans lequel dans les plaques isolantes (7), le nombre des rainures de mise en prise (21, 22) est à chaque fois supérieur au nombre des étriers (20) de telle sorte que les étriers (20) peuvent être placés au choix dans les rainures de mise en prise (21, 22) correspondantes.

5. Assemblage de coques isolantes selon l'une quelconque des revendications 1 à 4, dans lequel la partie médiane (25) du au moins un étrier (20) est agencée au niveau du bord de l'espace délimité par les côtés intérieurs (8) et l'assemblage de coques isolantes (2) a au moins un dispositif d'écartement (26) pour tenir la partie médiane (25) à distance d'une armature (18) du noyau de béton (17), le dispositif d'écartement (26) étant en prise avec la partie médiane (25).

6. Armature en anneau avec un assemblage de coques isolantes (2) selon l'une quelconque des revendications 1 à 4 et avec le noyau de béton (17) qui est formé par le béton qui est coulé dans l'espace délimité par les côtés intérieurs (8) des plaques isolantes (7).
